# EUROPÄISCHE PATENTSCHRIFT

(11) **EP 1 736 391 B1**
(45) Veröffentlichungstag und Bekanntmachung des Hinweises auf die Patenterteilung: **02.09.2009**
(21) Anmeldenummer: 06010645.7
(22) Anmeldetag: 24.05.2006
(51) Int. Cl.: B61D 47/00

(54) **Verfahren sowie Vorrichtung zum Laden von Trailern auf Eisenbahnwaggons**
Device and method for the loading of trailers onto railway wagons
Dispositif et procédé pour le chargement des remorques sur wagons de chemin de fer

(30) Priorität: 22.06.2005 DE 102005028846
(43) Veröffentlichungstag der Anmeldung: 27.12.2006
(73) Patentinhaber: Mildner, Raimund, Dr., 23568 Lübeck (DE)
(72) Erfinder: Mildner, Raimund, Dr., 23568 Lübeck (DE); Mildner, Alexander, 23568 Lübeck (DE)
(74) Vertreter: Hemmer, Arnd

(56) Entgegenhaltungen:
- DE-U1- 8 914 264
- GB-A- 2 142 295
- US-A- 2 884 870
- US-A- 3 260 385

## Beschreibung

Die Erfindung betrifft ein Verfahren sowie eine Vorrichtung zum Laden von Trailern auf Eisenbahnwaggons, wobei ein Trailer von einem Längsende eines Waggons auf diesen gerollt wird.

Es gibt seit längerem das Bestreben, den Güterverkehr verstärkt von der Straße auf die Eisenbahn zu verlagern. Dazu ist es bekannt, ganze LKW oder auch nur die Trailer, d. h. Sattelauflieger ohne Zugmaschine auf Eisenbahnwaggons zu verladen. Dies geschieht insbesondere in Häfen, wo die Trailer im RoRo-Verkehr mit Schiffen angelandet werden und dann zum Weitertransport auf Eisenbahnwaggons verladen werden sollen.

Zum Verladen der Trailer auf Eisenbahnwaggons sind so genannte kranbare Trailer bekannt, welche wie Container mittels eines Krans angehoben und auf die Eisenbahnwaggons gesetzt werden können. Dies bedeutet, dass zum Verladen spezielle Trailer erforderlich sind, d. h. nicht jeder Trailer mittels der vorhandenen Krananlagen auf Eisenbahnwaggons verladen werden kann. Dies ist ein großes Problem, da der größte Teil der im Einsatz befindlichen Trailer nicht kranbar ist.

Alternativ sind Eisenbahnwaggons entwickelt worden, welche es ermöglichen, die Trailer seitlich auf die Waggons zu rollen. Um diese Verladetechnik im großen Stil einzusetzen, ist es jedoch erforderlich, die bislang eingesetzten Waggons durch die neuartigen Waggons zu ersetzen, was große Investitionen erfordern würde und aus diesem Grund nicht möglich ist.

Aus US 2,884,870 ist eine fahrbare Zugeinrichtung bekannt, mit der Trailer auch auf Eisenbahnwaggons verladen werden können. Hierbei wird die Zugeinrichtung mit dem daran angekoppelten Trailer auf den Waggon verfahren. Insbesondere dann, wenn mehrere Trailer auf mehrere zu einem Zug gekoppelte Waggons verbracht werden sollen, hat es sich als nachteilig erwiesen, dass die Zugeinrichtung nach Abladen des Trailers an seinem Bestimmungsort zunächst den Zug verlassen muss, d. h. über die gesamte Zuglänge verfahren werden muss, bevor der nächste Trailer auf den Zug verladen werden kann. Ein weiterer schwerwiegender Nachteil dieser Zugeinrichtung ist darin zu sehen, dass sie nicht nur beim Beladen der Waggons sondern auch bei Straßenfahrt schienengeführt betrieben werden muss, sodass sie bei einem Fehlen der entsprechenden Infrastruktur, d. h. Gleisen, überhaupt nicht einsetzbar ist.

DE 8 914 264 U1 beschreibt ebenfalls eine schienengebundene Schleppvorrichtung zum Schleppen von Transportmitteln, vorzugsweise Eisenbahnfahrzeugen, die mittels eines Schwenkarms mit dem Transportmittel koppelbar ist. Der Schwenkarm ermöglicht es, die Schleppvorrichtung nicht vor sondern neben dem zu schleppenden Transportmittel zu führen, sodass die Schleppvorrichtung den Transport eines auf dem gleichen Tranksportweg zu transportierenden Transportmittels nicht blockiert. Allerdings weist diese Schleppvorrichtung wegen ihrer Schienenbindung auch die anhand der aus US 2,884,870 bekannten Zugeinrichtung beschriebenen Nachteile auf und ist nicht geeignet. Trailer an beliebiger Stelle auf der Straße aufzunehmen und auf Eisenbahnwaggons zu verladen.

Eine hierzu geeignete Vorrichtung geht aus US 3,260,385 hervor. Bei dieser Vorrichtung bilden zwei voneinander beabstandete Pfosten, deren obere Enden mit einer Querstrebe verbunden sind, ein zum Boden hin offenes, rahmenförmiges Fahrgestell. Zwischen den Pfosten des Fahrgestells ist eine Sattelaufnahme in vertikaler Richtung bewegbar geführt.

Beim Verladen eines Trailers auf einen Eisenbahnwaggon umgibt das Fahrgestell der Vorrichtung sowohl den Eisenbahnwaggon als auch den darauf bewegten Trailer. Entsprechend groß sind Höhe und Breite der Vorrichtung. Diese großen Abmessungen machen es in der Regel unmöglich, Trailer unter beengten Verhältnissen, beispielsweise auf Ro/Ro-Schiffen aufzunehmen oder dorthin zu verbringen. Die Vorrichtung wird beim Verfahren des Trailers auf einem Zug an beiden Längsseiten der Waggons neben diesen bewegt, was Laufbahnen zu beiden Längsseiten des Gleises mit einem entsprechend großen Platzangebot erforderlich macht.

Es ist Aufgabe der Erfindung, ein verbessertes Verfahren zum Laden von Trailern auf Eisenbahnwaggons sowie eine zugehörige Vorrichtung zu schaffen, welche es ermöglichen, herkömmliche Trailer auf einfache Weise auf herkömmliche Eisenbahnwaggons zu verladen, wobei sie auch gewährleisten sollen, Trailer von Eisenbahnwaggons auf Ro/Ro-Schiffe zu verbringen oder Trailer auf Ro/Ro-Schiffen aufzunehmen und auf Eisenbahnwagons zu verladen.

Diese Aufgabe wird durch ein Verfahren mit den im Anspruch 1 angegebenen Merkmalen sowie durch eine Vorrichtung mit den im Anspruch 7 angegebenen Merkmalen gelöst.

Gemäß dem erfindungsgemäßen Verfahren werden die Trailer zum Verladen der Eisenbahnwaggons von einem Längsende des Waggons her auf den Waggon bzw. Zug gerollt, wie es beispielsweise auch bei herkömmlichen Autoreisezügen geschieht. Dabei wird jedoch nur der Trailer, d. h. ohne Zugmaschine bzw. Sattelschlepper verladen. Um dies zu ermöglichen, wird bei dem erfindungsgemäßen Verfahren eine Zugeinrichtung eingesetzt, welche den Trailer auf den Eisenbahnwaggon zieht. Dabei ist erfindungsgemäß die Zugeinrichtung so ausgebildet, dass sie sich seitlich des Lichtraumprofiles des Waggons, d. h. seitlich des beladenen Eisenbahnwaggons parallel zu dessen Längsrichtung bewegt. D. h. die Zugeinrichtung bewegt sich nicht direkt auf dem Waggon selber, sondern außerhalb des Lichtraumprofiles des Waggons, d. h. der durch den beladenen Waggon eingenommenen Querschnittsfläche. Auf diese Weise ist es möglich, herkömmliche Trailer ohne ihre Zugmaschine bzw. einen Sattelschlepper auf herkömmliche Eisenbahnwaggons zu ziehen, wobei die Trailer in Fahrtrichtung der Eisenbahnwaggons, d. h. in Längsrichtung des Waggons bzw. des Zuges bewegt werden. Es sind weder spezielle Eisenbahnwaggons noch spezielle Trailer erforderlich, um die Trailer auf die Eisenbahnwaggons zu laden. Es muss lediglich an der Verladestelle eine entsprechend ausgebildete Zugeinrichtung vorgesehen sein bzw. vorhanden sein, um die Trailer verfahrensgemäß auf den Waggon zu ziehen.

Entsprechend können die Trailer von dem Waggon auch wieder abgeladen werden, indem die sich seitlich des Waggons bewegende Zugeinrichtung den Trailer in Längsrichtung von dem Waggon herunterzieht bzw. rollt. Um die Trailer auf den Waggons greifen zu können, weist die Zugeinrichtung vorzugsweise ein Greifelement auf, welches sich in das Lichtraumprofil des beladenen Waggons hineinerstreckt. Die Lauffläche, auf welcher sich die Zugeinrichtung bewegt, ist jedoch auf jeden Fall außerhalb des Lichtraumprofiles des Waggons, d. h. beabstandet von dem Waggon angeordnet, so dass die Zugeinrichtung sich unabhängig von den Waggons bewegen kann.

Als Zugmaschinen zur Ausführung des erfindungsgemäßen Verfahrens werden Ro/Ro-Zugmaschinen verwendet, die unter der Bezeichnung "Tugmaster" bekannt sind und in Häfen eingesetzt werden, um dort die Trailer, welche ohne Sattelschlepper auf Schiffe verladen werden, zu bewegen. Diese Ro/Ro-Zugmaschinen werden erfindungsgemäß so ausgestattet, dass sie als Zugeinrichtungen zum Verladen der Trailer auf Eisenbahnwaggons dienen können. Dies ermöglicht es beispielsweise, dass mittels der Zugmaschinen die Trailer von einem Schiff gezogen werden und dann direkt auf Eisenbahnzüge verladen werden können, ohne dass die Trailer noch von anderen Handhabungseinrichtungen ergriffen werden können. Dies gewährleistet ein sehr schnelles und effektives Verladen der Trailer, ohne dass spezielle Trailer oder Eisenbahnzüge zum Einsatz gebracht werden müssten.

Bevorzugt wird das erfindungsgemäße Verfahren so eingesetzt, dass ein gesamter Zug bestehend aus mehreren Waggons derart mit Trailern beladen wird, dass die Trailer jeweils von einem Längsende des Zuges, vorzugsweise alle vom selben Längsende her, auf diesen gerollt werden, wobei sie von einer sich auf einer separaten Lauffläche seitlich des Lichtraumprofils des Zuges bewegenden Zugeinrichtung gezogen werden. Um die Trailer auf den Zug bzw. Waggon zu rollen, ist eine Rampe vorgesehen, welche sich an den letzten Waggon des Zuges anschließt, über welche die Trailer auf den Zug gerollt werden. Vorzugsweise endet das Gleis, auf dem der Zug steht, stirnseitig an einer entsprechenden Rampe, wie es von Verladestellen für Autos auf Autoreisezüge bekannt ist. Die Lauffläche ist zweckmäßig so ausgebildet, dass sie sich parallel zu dem Gleis über die gesamte Länge des Zuges erstreckt, so dass sich die Zugeinrichtung parallel zu dem Zug über dessen Gesamtlänge bewegen kann. So können die Trailer von einem Längsende her auf den Zug gezogen werden und der gesamte Zug auf diese Weise beladen werden. Besonders bevorzugt können mehr als eine Zugeinrichtung eingesetzt werden, um ein schnelles Beladen des Zuges zu ermöglichen. Auf diese Weise können mehre Trailer gleichzeitig hintereinander auf dem zu beladenen Zug bewegt werden.

Weiter bevorzugt ist die Zugeinrichtung an einer führungsbahn geführt, welche sich parallel zu dem Waggon oder zu einem aus mehreren Waggons bestehenden Zug erstreckt. Diese führungsbahn stellt sicher, dass die Zugeinrichtung sich parallel zu den Waggons bewegt, so dass die von der Zugeinrichtung ergriffenen Trailer genau in Längsrichtung des Zuges bewegt werden können und nicht unbeabsichtigt seitlich vom Zug heruntergezogen werden. Die Führungsbahn kann auch am Waggon selber ausgebildet sein.

Die Zugeinrichtung ergreift die Trailer vorzugsweise an deren vorderen zur Aufnahme an einer Zugmaschine bestimmten Ende. D. h. besonders bevorzugt ergreift die Zugeinrichtung die Trailer an ihrem Königszapfen, mit welchem die Trailer sonst in die Kupplung an einem Sattelschlepper angreifen. D. h. beim Verladen wird die Zugkraft zur Bewegung der Trailer dort eingeleitet, wo die Trailer auch sonst im Straßenverkehr gezogen werden, so dass die Trailer nicht außergewöhnlich belastet werden. Dies ermöglicht den Einsatz herkömmlicher Trailer für die Verladung auf Eisenbahnwaggons. Ferner handelt es sich bei diesen Kupplungen, welche an den Trailern ausgebildet sind um standardisierte Kupplungen, so dass eine entsprechend ausgebildete Zugeinrichtung im Wesentlichen alle im Straßenverkehr im Einsatz befindlichen Trailer greifen und verladen kann.

Beim Verladen kann die Zugeinrichtung ferner die Trailer vorzugsweise an ihrem vorderen Ende so weit anheben, dass die Standfüße, auf welchen die Trailer bei abgekuppelter Zugmaschine stehen, vom Boden abgehoben werden und die Trailer allein auf ihren Rädern gerollt werden können.

Weiter bevorzugt wird der den Trailer greifende Teil der Zugeinrichtung, nachdem der Trailer in die gewünschte Position auf dem Waggon oder Zug gezogen worden ist, von dem Waggon bzw. Zug bezüglich der Längsrichtung des Waggons zur Seite wegbewegt. Das bedeutet, der den Trailer greifende Teil der Zugeinrichtung greift während des Verladevorganges in das Lichtraumprofil bzw. die Lichtraumbegrenzung des Zuges ein, so dass die Kupplung, welcher die Trailer greift, vorzugsweise in etwa in der Mitte der Waggonbreite angeordnet ist, um den Trailer in Längsrichtung auf dem Waggon bewegen zu können. Die Bewegungsbahn der Zugeinrichtung, bzw. die Lauffläche der Zugeinrichtung, auf welcher sich diese bewegt, befindet sich jedoch außerhalb des Lichtraumprofiles des Zuges. Der in das Lichtraumprofil eingreifende Teil der Zugeinrichtung, welcher die Trailer ergreift, wird nach dem Verladevorgang des Trailers aus dem Lichtraumprofil herausbewegt bzw. geschwenkt, so dass die Zugeinrichtung sich dann ohne den Trailer außerhalb des Lichtraumprofiles bewegen kann, um einen nächsten Trailer zu ergreifen und zu verladen. Ferner kann sich der vollständig beladene Zug relativ zu der Zugeinrichtung bewegen, ohne dass diese die Bewegung des Zuges behindert. Zum Entladen der Trailer von den Eisenbahnwaggons wird der Teil der Zugeinrichtung, welcher den Trailer ergreifen soll, zunächst von der Seite her über den Waggon bewegt, um den Trailer an seinem vorderen Ende zu ergreifen. Anschließend wird der Trailer durch Bewegung der Zugeinrichtung von dem Waggon bzw. Zug gezogen.

Besonders bevorzugt wird das erfindungsgemäße Verfahren in der Weise ausgeführt, dass eine Zugmaschine als Zugeinrichtung seitlich des Waggons oder des Zuges parallel versetzt zu diesem fährt. D. h. die Zugmaschine fährt seitlich des Zuges parallel versetzt zu dem sich auf dem Zug bzw. Waggon bewegenden Trailer, wobei Zugmaschine und Trailer über ein Element der Zugeinrichtung z. B. einen Haltearm miteinander verbunden sind.

Die Erfindung betrifft ferner eine Vorrichtung zum Laden von Trailern auf Eisenbahnwaggons, mit welcher das zuvor beschriebene Verfahren ausgeführt werden kann. Die Vorrichtung weist eine von einer Ro/Ro-Zugmaschine gebildete Zugeinrichtung auf, welche seitlich eines Gleises außerhalb des Lichtraumprofiles des beladenen Waggons parallel zu dem Gleis bewegbar ist, ohne mit den Eisenbahnwaggons oder den auf diesen angeordneten Trailern zu kollidieren. An der Zugeinrichtung ist eine Halteeinrichtung mit einer Kupplung zum lösbaren Ankuppeln an einen Trailer angebracht. Mit dieser Kupplung können die Trailer gegriffen werden, um durch die sich bewegende Zugeinrichtung bewegt bzw. gerollt zu werden. Die Halteeinrichtung ist dabei so ausgebildet, dass mittels der Kupplung Trailer ergriffen werden können, wenn sie auf einem auf dem Gleis stehenden Waggon angeordnet sind, während die Zugeinrichtung, d. h. insbesondere deren Verfahr- bzw. Antriebseinheit außerhalb des Lichtraumprofiles des Zuges angeordnet ist. D. h. die Halteeinrichtung greift von außen in das Lichtraumprofil des Zuges ein, um dort die Trailer zu ergreifen. Die Bewegung der Zugeinrichtung wird jedoch außerhalb des Lichtraumprofiles des Zuges bzw. der Waggons erzeugt. D. h. insbesondere dass die Zugeinrichtung nicht angetrieben auf den Waggons selber abrollt. So bewegt sich die Zugeinrichtung nicht vor dem zu ziehenden Trailer, sondern parallel versetzt zu diesem auf einer getrennten Fahrspur.

Die Zugeinrichtung ist so ausgebildet, dass sie sich auf einer Laufbahn bzw. Lauffläche, welche sich parallel zu dem Gleis erstreckt, fährt bzw. abrollt. Lediglich ein Teil der Zugeinrichtung greift in den Bereich oberhalb der Eisenbahnwaggons ein, um dort Trailer zu bewegen und in Längsrichtung über die Waggons zum Be- und Entladen der Waggons zu ziehen.

Vorzugsweise ist die Halteeinrichtung so ausgebildet, dass sie quer zur Erstreckungsrichtung des Gleises in das Lichtraumprofil hinein und aus diesem heraus bewegbar ist. Dies ermöglicht es, dass wenn die Trailer hintereinander auf einem Eisenbahnwaggon stehen, so dass wenig Freiraum zwischen den hintereinander stehenden Trailern verbleibt, die Halteeinrichtung zwischen den einzelnen Trailern von dem Waggon wegbewegt oder zu diesem hinbewegt werden kann. Zum Beladen des Zuges werden die Trailer mittels der Halteeinrichtung in Längsrichtung auf den Zug bzw. dessen Waggons gezogen. Wenn die Trailer die gewünschte Position erreicht haben, wird die Kupplung der Halteeinrichtung gelöst und die Halteeinrichtung dann seitlich, d. h. quer zur Bewegungsrichtung der Trailer, insbesondere normal zur Bewegungsrichtung der Trailer aus dem Lichtraumprofil des Zuges heraus bewegt. Dies kann durch eine lineare oder Schwenkbewegung geschehen. Dazu kann die Halteeinrichtung an der Zugeinrichtung verschwenkbar sein. Ferner kann die Halteeinrichtung auch teleskopierbar ausgebildet sein, um aus dem Lichtraumprofil des Waggons herausbewegt werden zu können. Alternativ ist es möglich, die gesamte Zugeinrichtung mit dem Haltearm quer zu der Längsrichtung bzw. Bewegungsrichtung der Trailer und der Waggons zu bewegen.

Die Halteeinrichtung weist vorzugsweise eine Kupplung korrespondierend zu einem Königszapfen von Trailern auf. Dies ermöglicht es nahezu alle gängigen Trailer, welche mit solchen Königszapfen zur Ankupplung an Sattelschlepper versehen sind, zu ergreifen und mit der erfindungsgemäßen Vorrichtung auf Eisenbahnwaggons zu verladen bzw. von Eisenbahnwaggons abzuladen.

Weiter bevorzugt ist die Kupplung als automatische Kupplung ausgebildet, d. h. dass die Kupplung ferngesteuert von einer Bedienperson der Zugeinrichtung oder auch vollautomatisch geöffnet und geschlossen werden kann, um die Halteeinrichtung von dem Trailer ab- und anzukuppeln.

Gemäß einer weiteren bevorzugten Ausführungsform ist in der Nähe der Kupplung an der Halteeinrichtung eine auf dem Boden abrollende Tragrolle angeordnet. Auf diese Weise kann das Gewicht des Trailers an dessen vorderen Ende, wo üblicherweise keine Achsen angeordnet sind, direkt auf den Boden übertragen werden, um die Belastung der Halteeinrichtung und die Momentenbelastung auf die Zugeinrichtung zu minimieren. Beim Verladen läuft die Tragrolle dann auf der Lauffläche an der Oberseite der Eisenbahnwaggons. Nachdem die Trailer in ihre entsprechende Position bewegt sind, wird die Tragrolle gemeinsam mit der Halteeinrichtung quer zur Bewegungsrichtung der Trailer aus dem Lichtraumprofil des Zuges bzw. Waggons heraus bewegt. Dazu kann die Tragrolle so ausgebildet sein, dass sie angehoben werden kann, um von der Oberseite des Eisenbahnwaggons außer Kontakt gebracht zu werden und beispielsweise über den seitlichen Rand des Eisenbahnwaggons hinweg bewegt zu werden.

Besonders bevorzugt ist die Zugeinrichtung von einer Zugmaschine für Trailer gebildet, an welcher die Halteeinrichtung als schwenkbarer Arm ausgebildet ist, welcher mit seinem ersten Ende drehbar an der Zugmaschine befestigt ist und an dessen zweiten Ende die Kupplung angeordnet ist. Derartige Zugmaschinen sind unter der Bezeichnung "Tugmaster" bekannt und werden, wie oben ausgeführt, zum Bewegen der Trailer beispielsweise auf Hafengeländen verwendet. Die Halteeinrichtung kann als Zusatzteil ausgebildet sein, welches an herkömmlichen Zugmaschinen montiert werden kann. Die Halteeinrichtung ist an der Zugmaschine derart schwenkbar ausgebildet, dass bei normaler Bewegung der Trailer auf der Straße bzw. einem Stellplatz die Trailer in fahrtrichtung hinter der Zugmaschine gezogen werden. Wenn die Trailer dann auf die Waggons gerollt werden sollen, wird der Haltearm so verschwenkt, dass er sich quer oder vorzugsweise zu einem Winkel von etwa 45° zur Fahrtrichtung der Zugmaschine und zur Fahrtrichtung des Trailers erstreckt. Dabei dreht sich der Haltearm sowohl an dem Trailer als auch an der Kupplung, welche ihn an dem Trailer festhält, so dass der Trailer dann seitlich versetzt zu der Zugmaschine steht und bei Fahrt der Zugmaschine parallel zu dieser bewegt wird. Auf diese Weise kann der Trailer dann auf den Eisenbahnwaggon gezogen werden und in Längsrichtung über den Zug bewegt werden, während sich die Zugmaschine seitlich des Zuges parallel zu diesem bewegt. D. h. Trailer und Zugmaschine bewegen sich in getrennten, zueinander parallelen Fahrspuren.

Vorzugsweise ist der Arm in einer horizontalen Ebene relativ zu der Zugmaschine und der Kupplung oder einem angekuppelten Trailer bewegbar, um diesen zuvor beschriebenen Versatz zwischen Trailer und Zugmaschine zum Be- und Entladen der Eisenbahnwaggons zu erreichen. Vorzugsweise dreht sich der Haltearm direkt in der Kupplung um den Königszapfen des Trailers.

Weiter bevorzugt ist eine Hubeinrichtung vorgesehen, mittels welcher der Arm oder die Kupplung bezüglich der Zugmaschine vertikal bewegbar ist. Diese Hubeinrichtung ermöglicht es, die Trailer anzuheben, um die Standfüße des Trailers am vorderen Ende des Trailers vom Boden abzuheben, ohne die Standfüße einklappen zu müssen. Ferner wird es zum Verladen der Trailer auf die Eisenbahnwaggons üblicherweise so sein, dass die Trailer eine Rampe hinaufbewegt werden, da die Oberfläche der Eisenbahnwaggons üblicherweise höher als das Niveau der Straße bzw. des Platzes, auf dem die Trailer zugeführt werden, gelegen ist. Da die Zugmaschine sich erfindungsgemäß aber auf dieser Straßenfläche bzw. parallel zu diesem Platz bewegt, kommt es zu einem vertikalen Versatz zwischen Trailer und Zugmaschine beim Beladen, welcher durch die Hubeinrichtung ausgeglichen wird.

Weiter bevorzugt ist der die Halteeinrichtung bildende Arm in zumindest einer Winkelposition an der Zugmaschine arretierbar. Dies ist vorzugsweise die Winkelposition, in welcher der Trailer parallel zur Zugmaschine bewegt wird, d. h. insbesondere die Winkelposition, in welcher sich der Arm in der horizontalen Ebene in etwa 45° zur Fahrtrichtung der Zugmaschine erstreckt. Weiter bevorzugt ist der Arm auch noch in einer zweiten Position, in welcher er sich im Wesentlichen in Fahrtrichtung der Zugmaschine erstreckt, arretierbar oder in seinem Schwenkwinkel begrenzbar, so dass der Trailer hinter der Zugmaschine gezogen werden kann.

Der Arm, welcher die Halteeinrichtung bildet, weist zweckmäßigerweise eine Länge auf, welche größer als die halbe Breite des Lichtraumprofiles zuzüglich der halben Breite der Zugmaschine ist. In der Praxis wird die Länge noch um den Abstand länger sein, in welchem sich die Zugmaschine parallel zu dem Eisenbahnwaggon bewegt, wenn der Arm sich beim Ziehen der Trailer in einem Winkel von 45° erstrecken soll, muss die Länge nochmals um den Faktor $\sqrt{2}$größer sein. Durch diese Länge des Armes wird erreicht, dass die Trailer in der Fahrzeugmitte an ihrem Königszapfen ergriffen werden können und in Längsrichtung der Waggons bewegt werden können, während die Zugmaschine seitlich des Zuges parallel zu diesem fährt. Gemäß einer bevorzugten Ausführungsform kann der Arm der Halteeinrichtung teleskopierbar ausgebildet sein. Dies ermöglicht es, dass der Arm im ausgeschwenkten Zustand, wenn der Trailer parallel versetzt zu der Zugmaschine bewegt wird, eine größere Länge hat als in dem Zustand, in welcher der Trailer direkt hinter der Zugmaschine in derselben Fahrspur gezogen wird. Auf diese Weise ist es möglich, die Länge des Gespanns aus Zugmaschine und Trailer beim normalen Ziehen des Trailers zu verkürzen und die größere Länge der Halteeinrichtung nur für den Fahrzustand zu ermöglichen, in welchem der Trailer parallel zur Fahrspur der Zugmaschine bewegt werden soll, um auf den Eisenbahnwaggon verladen bzw. von dem Eisenbahnwaggon entladen zu werden.

Weiter bevorzugt weist die Zugmaschine eine Führungseinrichtung auf, mittels welcher die Zugmaschine bei ihrer Fahrt parallel zu dem Gleis führbar ist. Durch diese Führungseinrichtung wird sichergestellt, dass der Trailer wirklich in Längsrichtung des Zuges bewegt wird und nicht unerwünschterweise seitlich vom Zug heruntergezogen wird. Die führungseinrichtung kann regelungs- bzw. steuerungstechnisch realisiert werden, wobei eine Steuerung vorgesehen ist, welche durch entsprechende Positionserfassung sicherstellt, dass sich die Zugmaschine tatsächlich parallel zum Zug bewegt. Dies kann beispielsweise durch GPS-Signale oder Abstandsmessung zu dem Zug oder eine elektronische Führungseinrichtung z. B. im Boden, auf welchen die Zugmaschine fährt, realisiert werden. Alternativ ist es möglich, eine Führungsschiene bzw. Führungsspur vorzusehen, auf welcher eine Führungsrolle bzw. ein Führungsrad läuft. Insbesondere ist es möglich, dass ein Führungsrad auf der Fahrspur an der Oberseite des Eisenbahnwaggons läuft, in welcher sich auch die Räder des Trailers bewegen. Dies kann gleichzeitig die oben beschriebene Tragrolle sein.

Nachfolgend wird die Erfindung beispielhaft anhand der beigefügten Figuren beschrieben. In diesen zeigt:
- Fig. 1: eine Draufsicht auf einen Zug beim Beladen mit einem Trailer,
- Fig. 2: eine schematische Ansicht des Zuges beim Beladen mit einem Trailer von der Stirnseite aus gesehen,
- Fig. 3: eine schematische Seitenansicht einer Zugmaschine mit einem angehängten Trailer und
- Fig. 4: eine schematische Seitenansicht einer Zugmaschine mit einem angehängten Trailer gemäß einer zweiten Ausführungsform der Erfindung.

Fig. 1 zeigt schematisch in einer Draufsicht den Verladevorgang eines Trailers 2 auf einen Zug bestehend aus mehreren Eisenbahnwaggons bzw. Waggons 4, von denen in Fig. 1 lediglich zwei vollständig gezeigt sind. Der Zug bestehend aus den Waggons 4 steht auf einem Gleis 6, welches stirnseitig an einer Rampe 8 endet, über welche die Trailer 2 auf die Waggons 4 gerollt werden können. Die Waggons 4 sind an ihren Übergängen so ausgestaltet, dass die Trailer 2 über die gesamte Länge des Zuges, d. h. von Waggon zu Waggon gerollt werden können. An den Waggonübergängen sind entsprechende Rampen bzw. Brücken vorgesehen, welche die Spalte zwischen den Waggons 4 beim Beladen überbrücken.

Erfindungsgemäß wird ein Trailer 2 beim Aufladen auf die Waggons 4 von einer Zugmaschine 10 über die Rampe 8 auf die Waggons 4 gezogen, wobei der Trailer 2 auf seinen Rädern rollt. Die Zugmaschine 10 ist eine übliche Zugmaschine bzw. ein üblicher Schlepper, wie er beispielsweise in Hafenanlagen zum Verladen von Trailern auf RoRo-Schiffe verwendet wird. Solche Zugmaschinen 10 sind beispielsweise unter der Bezeichnung "Tugmaster" bekannt.

Um die Trailer 2 mittels der Zugmaschine 10 auf die Waggons 4 bewegen zu können, ist die Zugmaschine 10 mit einer speziellen Aufnahme bzw. Halteeinrichtung 12 versehen. Die Halteeinrichtung 12 ist als Arm ausgebildet, welcher an einem Ende schwenkbar an der Zugmaschine gelagert ist und an seinem entgegengesetzten Ende eine Kupplung zum Ankuppeln an den Königszapfen des Trailers 2 aufweist. Der Arm der Halteeinrichtung 12 ist so lang ausgebildet, dass sich die Zugmaschine 10 beabstandet um das Maß D von der Mittelachse X des Gleises 6 in der Richtung F parallel zu dem Gleis 6 bewegen kann. Der Abstand D stellt dabei den Abstand zwischen der Mittelachse in Fahrtrichtung F der Zugmaschine 10 und der Längs- bzw. Mittelachse X des Gleises 6 dar. Die Halteeinrichtung 12 ist so gestaltet, dass sie sich vorzugsweise in einem Winkel α ≤ 90° zu der Fahrtrichtung F, besonders bevorzugt im Winkel von 45° erstreckt, um eine optimale Zugkraftübertragung von der Zugmaschine 10 auf den Trailer 2 trotz des Versatzes der Fahrtrichtung F zur Längsachse X des Gleises 6 zu gewährleisten. Bei einem Winkel α = 45° muss der Arm somit eine Länge von mindestens $\sqrt{2}$D haben.

Es ist zu erkennen, dass zur Durchführung des erfindungsgemäßen Lade- bzw. Entladeverfahrens lediglich eine speziell ausgebildete Zugmaschine 10 erforderlich ist. Gegebenenfalls können hier herkömmliche Zugmaschinen 10 mit der Halteeinrichtung 12 versehen oder auch nachgerüstet werden. Im Übrigen sind weder spezielle Eisenbahnwaggons 4 noch Trailer 2 erforderlich. Erfindungsgemäß werden die Trailer von den Zugmaschinen 10 nicht nur auf dem Abstellgelände bzw. der Straßenfläche bewegt, wie es heutzutage beispielsweise beim Ent- und Beladen von Schiffen im RoRo-Verkehr geschieht, sondern können auch direkt auf die Waggons 4 geladen werden.

Dazu wird der Trailer 2 von der Zugmaschine 10 auf die Rampe 8 bewegt, wobei der Arm der Halteeinrichtung 12 in seine in Fig. 1 gezeigte Winkellage verschwenkt, so dass die Zugmaschine 10 sich parallel zu dem Gleis 6 bzw. den Waggons 4 seitlich versetzt bewegt und dabei den Trailer 2 weiter zieht, wobei dieser sich auf den Waggons 4 bewegt. Zugmaschine 10 und Trailer 2 bewegen dabei in parallelen getrennten Fahrspuren. Die parallele Bewegung der Zugmaschine 10 kann manuell durch den Fahrer gesteuert werden. Alternativ ist es auch möglich, hier eine Führungseinrichtung beispielsweise in Form einer speziellen Führung für die Zugmaschine oder durch elektronische Spurführung zu gewährleisten. Weiter bevorzugt ist es auch möglich, die Halteeinrichtung 12 an der Oberseite der Waggons in der Fahrspur für die Trailer 2 zu führen, um zu verhindern, dass die Zugmaschine 10 die Trailer 2 seitlich, d. h. quer zur Längsachse X von den Waggons 4 zieht.

Fig. 2 zeigt in einer Stirnansicht die parallele Fahrt der Zugmaschine 10 zu dem Gleis 6, wobei die Halteeinrichtung 12 die Zugmaschine 10 mit dem Trailer 2 zur Übertragung der Zugkraft verbindet. Der Trailer 2 rollt mit seinen Rädern 14 auf der Oberseite bzw. in den Fahrspuren des Waggons 4. An seinem vorderen Ende weist der Trailer 2 einen Königszapfen 16 auf, welcher dazu dient, den Trailer 2 mit einem Sattelschlepper bzw. einer Zugmaschine zu kuppeln. Der Königszapfen 16 wird durch eine Kupplung 18 an einem Ende des Armes der Halteeinrichtung 12 gegriffen. Über diese Kupplung 18 wird die Zugkraft von der Halteeinrichtung 12 auf den Trailer 2 übertragen. Die Kupplung 18 ist vorzugsweise als automatisch bzw. ferngesteuert schließ- und lösbare Kupplung ausgebildet, um die Trailer 2 ohne weitere Handhabungsvorgänge mit der Halteeinrichtung 12 kuppeln und wieder entkuppeln zu können.

Die Halteeinrichtung 12 ist über eine Hubeinrichtung 20 an der Zugmaschine 10 angebracht. Die Hubeinrichtung 20 dient dazu, die gesamte Halteeinrichtung 12 mit der Kupplung 18 anheben zu können. Dies ist zum einen erforderlich, um das vordere Ende des Trailers 2 zum Bewegen des Trailers 2 anzuheben, so dass die Standfüße 22 (siehe Fig. 3 und 4), auf welchen der Trailer 2 steht, wenn er nicht an eine Zugmaschine oder einen Sattelschlepper angekuppelt ist, vom Boden angehoben werden können. Dies ermöglicht, den Trailer 2 in bekannter Weise ohne vorheriges Einklappen der Stützfüße 22 zu bewegen. Erfindungsgemäß dient die Hubeinrichtung 20 zum anderen dazu, den Höhenunterschied H zwischen der Straßenfläche 24, auf welcher sich die Zugmaschine 10, bewegt sowie der Oberseite des Eisenbahnwaggons 4, auf welcher die Räder 14 des Trailers 2 rollen, auszugleichen. Auf diesen Ausgleich könnte verzichtet werden, wenn die Straßenfläche 24 relativ zu dem Gleis 6 höher gelegen angeordnet wird, so dass die Oberfläche des Waggons 4 und die Straßenfläche 24 in derselben horizontalen Ebene liegen. Die Hubeinrichtung 20 wird so gesteuert, dass sie beim Hinaufbewegen des Trailers 2 auf die Rampe 8 kontinuierlich angehoben wird, so dass der Abstand des Trailers 2 im Bereich seines vorderen Endes am Königszapfen 16 zu der Fahrbahn, auf welcher sich der Trailer 2 mit seinen Rädern 14 bewegt, etwa gleich bleibt.

In Fig. 2 ist ferner zu erkennen, dass die Zugmaschine 10 sich parallel zu dem Gleis 6 und einen darauf stehenden Waggon 4, seitlich versetzt um den Abstand D, bewegt. Dabei entspricht der Abstand D im Wesentlichen der halben Waggonbreite plus der halben Breite der Zugmaschine 10 zuzüglich des erforderlichen Abstandes zwischen Zugmaschine 10 und Waggon 4. Der Arm der Halteeinrichtung 12 muss entsprechend lang ausgebildet sein, d. h. er muss mindestens die Länge des Abstandes D haben, bei schräger Erstreckung, wie in Fig. 1 gezeigt, muss die Länge gleich D/sin α sein, wobei Alpha der Neigungswinkel der Halteeinrichtung 12 zu der Fahrtrichtung F bzw. der Längsachse X ist. Die Halteeinrichtung 12 kann auch so ausgebildet sein, dass ihre Länge verändert werden kann, um die Halteeinrichtung 12 an verschiedene räumliche Gegebenheiten bei ihrem Einsatz anpassen zu können.

Die Halteeinrichtung 12 ist über die Kupplung 18 an dem Königszapfen 16 drehbar gelagert und entsprechend drehbar an der Hubeinrichtung 20 angebracht. Dies ermöglicht es, dass die Halteeinrichtung 12 bzw. der Arm der Halteeinrichtung 12 so verschwenken kann, dass er sich in Fahrtrichtung F der Zugmaschine 10 erstreckt, d. h. der Winkel α gleich Null ist. Dies ist der Fall, wenn ein Trailer 2 normal auf einer Straße oder einer Abstellfläche bewegt werden soll und nicht auf einem Zug verfahren wird. Um stets eine präzise Führung des Trailers 2 sowohl in der in Fig. 1 gezeigten Position als auch in der Position, in welche er sich hinter der Zugmaschine 10 in Richtung der Fahrtrichtung F bewegt, sicherstellen zu können, ist die Halteeinrichtung 12 zweckmäßigerweise in gewünschten Winkelpositionen fixier- bzw. arretierbar. Dies ist insbesondere die Winkellage, in welcher der Winkel α gleich Null ist sowie die in Fig. 1 gezeigte ausgelenkte Winkellage, in welcher sich die Halteeinrichtung 12 befindet, wenn der Trailer 2 auf dem Waggon 4 bewegt wird.

Fig. 3 zeigt eine Seitenansicht der Zugmaschine 10 mit angehängtem Trailer 2, in welcher sich der Trailer 2 in der Position hinter der Zugmaschine 10 befindet, d. h. der Trailer 2 wird in der Fahrtrichtung F der Zugmaschine 10 ohne parallelen Versatz bewegt.

Fig. 4 zeigt eine entsprechende Ansicht einer zweiten Ausführungsform, bei welcher an der Halteeinrichtung 12 nahe der Kupplung 18 eine Tragrolle 26 bzw. Stützrolle 26 angebracht ist. Die Stützrolle 26 dient dazu, das Gewicht des Trailers 2 an seinem vorderen Ende direkt auf dem Boden 24 abzustützen, so dass die Halteeinrichtung 12 diese Last nicht aufnehmen und auf die Zugmaschine 10 übertragen muss. Auf diese Weise kann ein Umkippen der Zugmaschine 10 verhindert werden. Ferner können die Halteeinrichtung 12 sowie die Hubeinrichtung 20 entsprechend leichter dimensioniert werden. Die Stützrolle 26 ist so ausgebildet, dass sie vorzugsweise in vertikaler Richtung verfahrbar ist, so dass sie, wenn der Trailer 2 über die Hubeinrichtung 20 angehoben wird, in Kontakt mit dem Boden 24 gehalten werden kann, um die Last des Trailers 2 auf den Boden zu übertragen. Die Stützrolle 26 rollt beim Bewegen des Trailers 2 auf den Waggons 4 auf der Oberseite der Waggons 4 bzw. den dort ausgebildeten Fahrspuren ab.

Nach dem Verladen eines Trailers 2 auf die Waggons 4, d. h. wenn der Trailer 2 auf dem Waggon 4 seine gewünschte Position erreicht hat, wird die Kupplung 18 der Halteeinrichtung 12 gelöst und der Haltearm kann dann in Richtung des Winkels a von dem Waggon weggeschwenkt, d. h. aus dem Lichtraumprofil 28 (siehe gestrichelte Linie in Fig. 2) herausbewegt werden. Die Zugmaschine 10 kann sich dann von dem Waggon 4 weg bewegen und beispielsweise einen nächsten Trailer 2 zur Verladung aufnehmen. Ferner können sich die Waggons 4 ungestört von der Halteeinrichtung 12 auf dem Gleis 6 bewegen. Zum Entladen der Trailer 2 wird die Zugmaschine wieder in die in Fig. 1 gezeigte Position gebracht und die Halteeinrichtung 12 wieder in das Lichtraumprofil 28 verschwenkt und die Kupplung 18 mit dem Königszapfen 16 des Trailers 2 gekuppelt. Die Trailer 2 können dann in Richtung der Längsachse X von den Waggons 4 herunter gezogen werden. Dazu muss der Zug 4 um 180° gedreht an die Rampe 8 herangefahren werden, so dass die Trailer 2 über die Rampe 8 wieder auf den Boden 24 heruntergezogen werden können.

### Bezugszeichenliste

- 2: Trailer
- 4: Waggon
- 6: Gleis
- 8: Rampe
- 10: Zugmaschine
- 12: Halteeinrichtung
- 14: Räder
- 16: Königszapfen
- 18: Kupplung
- 20: Hubeinrichtung
- 22: Stützfuss
- 24: Boden bzw. Straßenfläche
- 26: Tragrolle, Stützrolle
- 28: Lichtraumprofil
- H: Höhenversatz
- D: Abstand
- F: Fahrtrichtung
- X: Mittelachse, Längsachse
- α: Drehwinkel der Halteeinrichtung 12

## Patentansprüche

1. Verfahren zum Laden von Trailern (2) auf Eisenbahnwaggons (4), bei welchem ein Trailer (2) von einem Längsende eines Waggons (4) auf diesen gerollt wird, **dadurch gekennzeichnet, dass** der Trailer (2) von einer sich auf einer separaten Lauffläche (24) seitlich des Lichtraumprofils (28) des Waggons (4) in dessen Längsrichtung bewegenden Zugeinrichtung gezogen wird, wobei es sich bei der Zugeinrichtung um eine Ro/Ro-Zugmaschine (10) für Trailer (2) handelt.

2. Verfahren nach Anspruch 1, **dadurch gekennzeichnet, dass** ein Zug bestehend aus mehreren Waggons (4) derart mit Trailern (2) beladen wird, dass die Trailer (2) jeweils von einem Längsende des Zuges auf diesen gerollt werden, wobei sie von einer sich auf einer separaten Lauffläche (24) seitlich des Lichtraumprofils (28) des Zuges bewegenden Zugeinrichtung gezogen werden.

3. Verfahren nach einem der vorangehenden Ansprüche, **dadurch gekennzeichnet, dass** die Zugeinrichtung an einer Führungsbahn geführt ist, welche sich parallel zu dem Waggon (4) oder zu einem aus mehreren Waggons (4) bestehenden Zug erstreckt.

4. Verfahren nach einem der vorangehenden Ansprüche, **dadurch gekennzeichnet, dass** die Zugeinrichtung den Trailer (2) an dessen vorderen zur Aufnahme an einer Zugmaschine (10) bestimmten Ende (16) ergreift.

5. Verfahren nach einem der vorangehenden Ansprüche, bei welchen der den Trailer (2) greifende Teil (18) der Zugeinrichtung , nachdem der Trailer (2) in die gewünschte Position auf dem Waggon (4) gezogen worden ist, von dem Waggon (4) bezüglich der Längsrichtung des Waggons (4) zur Seite wegbewegt wird.

6. Verfahren nach einem der vorangehenden Ansprüche, **dadurch gekennzeichnet, dass** die Zugeinrichtung, seitlich des Waggons (4) oder Zuges parallel zu diesem fährt.

7. Vorrichtung zum Laden von Trailern (2) auf Eisenbahnwaggons (4), mit welcher ein Trailer (2) von einem Längsende eines Waggons (4) auf diesen gerollt wird, **gekennzeichnet durch** eine von einer Ro/Ro-Zugmaschine (10) für Trailer (2) gebildeten Zugeinrichtung , welche seitlich eines Gleises (6) außerhalb des Lichtraumprofils (28) des beladenen Waggons (4) parallel zu dem Gleis (6) bewegbar ist, wobei an der Zugeinrichtung eine Halteeinrichtung (12) mit einer Kupplung (18) zum lösbaren Ankuppeln an einen Trailer (2) angebracht ist und wobei die Halteeinrichtung (12) derart ausgestaltet ist, dass mittels der Kupplung (18) Trailer (2) auf einem auf dem Gleis (6) stehenden Waggon (4) gekuppelt werden können, während die Zugeinrichtung außerhalb des Lichtraumprofils (28) angeordnet ist.

8. Vorrichtung nach Anspruch 7, **dadurch gekennzeichnet, dass** die Halteeinrichtung (12) quer zur Erstreckungsrichtung des Gleises (6) in das Lichtraumprofil (28) hinein und aus diesem heraus bewegbar ist.

9. Vorrichtung nach Anspruch 7 oder 8, **dadurch gekenzeichnet, dass** die Halteeinrichtung (12) eine Kupplung (18) korrespondierend zu einem Königszapfen (16) von Trailern (2) aufweist.

10. Vorrichtung nach einem der Ansprüche 7 bis 9, **dadurch gekennzeichnet, dass** die Kupplung (18) als automatische Kupplung ausgebildet ist.

11. Vorrichtung nach einem der Ansprüche 7 bis 10, **dadurch gekennzeichnet, dass** an der Halteeinrichtung (12) in der Nähe der Kupplung (18) eine auf dem Boden (24) abrollende Tragrolle (26) angeordnet ist.

12. Vorrichtung nach einem der Ansprüche 7 bis 11, **dadurch gekennzeichnet, dass** an der Zugeinrichtung die Halteeinrichtung (12) als schwenkbarer Arm ausgebildet ist, welcher mit seinem ersten Ende drehbar an der Zugmaschine (10) befestigt ist und an dessen zweiten Ende die Kupplung (18) angeordnet ist.

13. Vorrichtung nach Anspruch 12, **dadurch gekennzeichnet, dass** der Arm in einer horizontalen Ebene relativ zu der Zugmaschine (10) drehbar ist.

14. Vorrichtung nach Anspruch 12 oder 13, **dadurch gekennzeichnet, dass** eine Hubeinrichtung (20) vorgesehen ist, mittels welcher der Arm oder die Kupplung (18) bezüglich der Zugmaschine (10) vertikal bewegbar ist.

15. Vorrichtung nach einem der Ansprüche 12 bis 14, **dadurch gekennzeichnet, dass** der Arm in zumindest einer Winkelposition (α) an der Zugmaschine (10) arretierbar ist.

16. Vorrichtung nach einem der Ansprüche 12 bis 15, **dadurch gekennzeichnet, dass** der Arm eine Länge aufweist, welche größer als die halbe Breite des Lichtraumprofiles (28) zuzüglich der halben Breite der Zugmaschine (10) ist.

17. Vorrichtung nach einem der Ansprüche 12 bis 16, **dadurch gekennzeichnet, dass** die Zugmaschine (10) eine Führungseinrichtung aufweist, mittels welcher die Zugmaschine (10) bei ihrer Fahrt parallel zu dem Gleis (6) führbar ist.

## Claims

1. Method for loading semitrailers (2) onto railway wagons (4) by rolling a semitrailer (2) onto a railway wagon (4) from one end of said wagon, **characterized in that** the semitrailer (2) is towed by a towing means which is located on a separate operating platform (24) at the side of the clearance gauge (28) of the wagon (4) and which moves longitudinally along the length of said wagon, with a Ro/Ro tractor unit (10) for semitrailers (2) used as a towing means.

2. Method as set forth in claim 1, **characterized in that** a train consisting of several wagons (4) is loaded with semitrailers (2) in such a way that the semitrailers (2) are each rolled onto the train from one end of said wagon by being towed by a towing means which moves on a separate operating platform (24) at the side of the clearance gauge (28) of the train.

3. Method as set forth in any of the aforementioned claims, **characterized in that** the towing means operates in a guide way which extends parallel to the wagon (4) or to a train consisting of several wagons (4).

4. Method as set forth in any of the aforementioned claims, **characterized in that** the towing means grips the semitrailer (2) by its front end (16) intended for reception by a tractor unit (10).

5. Method as set forth in any of the aforementioned claims, wherein, after the semitrailer (2) has been towed to its desired position on the wagon (4), the part (18) of the towing means gripping the semitrailer (2) is removed from the wagon (4) sideways relative to the longitude of the wagon (4).

6. Method as set forth in any of the aforementioned claims, **characterized in that** the towing means moves along the side of and parallel to the wagon (4) or train.

7. Apparatus for loading semitrailers (2) onto railway wagons (4) by which a semitrailer (2) is rolled onto a wagon (4) from one end of said wagon, **characterized by** a Ro/Ro tractor unit (10) for semitrailers (2) used as a towing means which can be moved parallel to and at the side of the rails (6) outside of the clearance gauge (28) of the loaded wagon (4), and wherein the towing means is equipped with a support means (12) with a coupling (18) for detachable coupling to a semitrailer (2) and wherein the support means (12) is designed in such a way that by means of the coupling (18), semitrailers (2) on a wagon (4) standing on the rails (6) can be coupled, while the towing means is located outside of the clearance gauge (28).

8. Apparatus as set forth in claim 7, **characterized in that** the support means (12) can be moved into and out of the clearance gauge (28) at right angles to the lengthwise extension of the rails (6).

9. Apparatus as set forth in claim 7 or 8, **characterized in that** the support means (12) is equipped with a coupling (18) which corresponds to the king pin (16) of semitrailers (2).

10. Apparatus as set forth in any of claims 7 to 9, **characterized in that** the coupling (18) is designed as an automatic coupling.

11. Apparatus as set forth in any of claims 7 to 10, **characterized in that** the support means (12) is equipped with a carrier roller (26) which is located near the coupling (18) and which rolls off on the floor.

12. Apparatus as set forth in any of claims 7 to 11, **characterized in that** the support means (12) of the towing means is designed as a swiveling arm, the one end of which is rotatably mounted to the tractor unit (10) and to the other end of which the coupling (18) is attached.

13. Apparatus as set forth in claim 12, **characterized in that** said arm is rotatable in a horizontal plane relative to the tractor unit (10).

14. Apparatus as set forth in claims 12 or 13, **characterized in that** a lifting means (20) is provided by which said arm or the coupling (18) can be moved vertically relative to the tractor unit (10).

15. Apparatus as set forth in any of claims 12 to 14, **characterized in that** said arm can be locked in at least one position angle (α) at the tractor unit (10).

16. Apparatus as set forth in any of claims 12 to 15, **characterized in that** the length of said arm is greater than one half of the width of the clearance gauge (28) plus one half of the width of the tractor unit (10).

17. Apparatus as set forth in any of claims 12 to 16, **characterized in that** the tractor unit (10) is equipped with a guiding means by means of which the tractor unit (10) can be moved parallel to the rails (6).

## Revendications

1. Technique de chargement de semi-remorques (2) sur des wagons de chemin de fer (4), par laquelle une semi-remorque (2) est conduite sur un wagon (4) à partir d'une des extrémités de celui-ci dans le sens de la longueur, **caractérisée en ce que** la semi-remorque (2) est tirée par un mécanisme de tirage qui avance dans le sens de la longueur du wagon sur une surface de roulement séparée (24), située à coté du gabarit d'espace libre (28) du wagon (4), le mécanisme de tirage étant un véhicule tracteur de type Ro-Ro (10) pour semi-remorques (2).

2. Technique selon la revendication 1, **caractérisée en ce qu'**un train composé de plusieurs wagons (4) est chargé de semi-remorques (2) de telle façon que les semi-remorques (2) sont conduites sur le train à partir d'une des extrémités de celui-ci dans le sens de la longueur, les semi-remorques (2) étant tirées par un mécanisme de tirage qui avance sur une surface de roulement séparée (24), située à coté du gabarit d'espace libre (28) du train.

3. Technique selon une des revendications précédentes, **caractérisée en ce que** le mécanisme de tirage est guidé sur une bande de guidage qui s'étend, de façon parallèle, à coté du wagon (4) ou d'un train composé de plusieurs wagons (4).

4. Technique selon une des revendications précédentes, **caractérisée en ce que** le mécanisme de tirage saisit la semi-remorque (2) par son extrémité antérieure (16) destinée à être placée sur un véhicule tracteur (10).

5. Technique selon une des revendications précédentes par laquelle la partie du mécanisme de tirage (18) qui saisit la semi-remorque (2), est retirée du wagon vers le coté, par rapport à la direction longitudinale du wagon (4), après que la semi-remorque (2) ait été tirée jusqu'à la position souhaitée sur le wagon (4).

6. Technique selon une des revendications précédentes, **caractérisée en ce que** le mécanisme de tirage avance, de façon parallèle, à coté du wagon ou du train.

7. Dispositif de chargement de semi-remorques (2) sur des wagons de chemin de fer (4) par lequel une semi-remorque (2) est, à partir d'une extrémité d'un wagon (4) dans le sens de la longueur, conduite sur celui-ci, **caractérisé par** un mécanisme de tirage constitué d'un véhicule tracteur de type Ro-Ro (10) pour semi-remorques (2), qui peut être actionné, à coté d'une voie ferrée (6), en dehors du gabarit d'espace libre (28) du wagon chargé, de façon parallèle par rapport à la voie ferrée (6). Pour cela, un dispositif de retenue (12) muni d'un attelage (18) pour l'accouplement mobile d'une semi-remorque (2) est fixé au mécanisme de tirage, ce dispositif de retenue (12) étant conçu de façon à permettre, à l'aide de cet attelage (18), l'accouplement de semi-remorques (2) placées sur un wagon (4) qui se trouve sur la voie ferrée (6), tandis que le mécanisme de tirage est positionné en dehors du gabarit d'espace libre (28).

8. Dispositif selon la revendication 7, **caractérisé en ce que** le dispositif de retenue (12) peut être introduit, transversalement par rapport à la direction de la voie ferrée, dans le gabarit d'espace libre (28) et en être ressorti.

9. Dispositif selon les revendications 7 ou 8, **caractérisé en ce que** le dispositif de retenue (12) dispose d'un attelage (18) correspondant au pivot d'attelage (16) des semi-remorques (2).

10. Dispositif selon une des revendications 7 à 9, **caractérisé en ce que** l'attelage (18) est constitué sous forme d'attelage automatique.

11. Dispositif selon une des revendications 7 à 10, **caractérisé en ce qu'**un rouleau de support (26) roulant sur le sol (24) est attaché, à proximité de l'attelage (18), au dispositif de retenue (12).

12. Dispositif selon une des revendications 7 à 11, **caractérisé en ce que** le dispositif de retenue (12) fixé au mécanisme de tirage est constitué sous forme de bras articulé dont la première extrémité est pivotante et attachée au véhicule tracteur (10) alors que l'attelage (18) est positionné à sa deuxième extrémité.

13. Dispositif selon la revendication 12, **caractérisé en ce que** ce bras est pivotant sur un plan horizontal par rapport au véhicule tracteur (10).

14. Dispositif selon la revendication 12 ou 13, **caractérisé en ce qu'**un mécanisme de levage (20) est prévu, ledit mécanisme permettant que le bras ou l'attelage (18) soit articulable dans le sens vertical, par rapport au véhicule tracteur (10).

15. Dispositif selon une des revendications 12 à 14, **caractérisé en ce que** le bras peut être bloqué au niveau du véhicule tracteur (10), au moins dans une position angulaire (α).

16. Dispositif selon une des revendications 12 à 15, **caractérisé en ce que** le bras présente une longueur supérieure à la moitié de la largeur du gabarit d'espace libre (28) en plus la moitié de la largeur du véhicule tracteur (10).

17. Dispositif selon une des revendications 12 à 16, **caractérisé en ce que** le véhicule tracteur (10) dispose d'une installation de guidage qui permet de guider le véhicule tracteur (10) sur son parcours, parallèlement à la voie ferrée (6).
